# FASCICULE DE BREVET EUROPEEN

(11) **EP 0 230 918 B1**
(45) Date de publication et mention de la délivrance du brevet: **24.04.1991**
(21) Numéro de dépôt: 87100467.7
(22) Date de dépôt: 15.01.1987
(51) Int. Cl.: E02D 19/10, E02D 3/10

(54) **Dispositif pour drainer des sols en profondeur**
Vorrichtung zum unterirdischen Entwässern von Böden
Subterranean soil drainage device

(30) Priorité: 20.01.1986 FR 8600899
(43) Date de publication de la demande: 05.08.1987
(73) Titulaire: HYDROGEO, F-71150 Fontaines (FR)
(72) Inventeur: Gress, Jean-Claude, F-71150 Fontaines (FR)
(74) Mandataire: Nithardt, Roland

(56) Documents cités:
- FR-A- 434 699
- FR-A- 737 965
- GB-A- 2 018 552

## Description

La présente invention concerne un dispositif permettant de drainer les sols en profondeur, en siphonnant l'eau captée par un ou plusieurs drains placés dans le terrain.

Traditionnellement, le drainage est effectué, soit par pompage par des pointes filtrantes reliées à une pompe à vide ou par des puits dotés de pompes, soit par évacuation gravitaire quand elle est possible par des drains subhorizontaux, tranchées, parois ou éperons drainants, les eaux pouvant éventuellement être pompées dans le cas des tranchées ou parois si l'évacuation gravitaire n'est pas possible.

Ces solutions présentent toutes de sérieux inconvénients. Ainsi le pompage assujettit aux contraintes du dispositif d'exploitation nécessaire. Les drains subhorizontaux posent des poblèmes d'accessibilité des engins de forage, du fait de la pente nécessaire et de la situation sub-horizontale, la pénétration de la formation aquifère est peu efficace, et en outre, les surfaces de glissement du terrain coupent ces drains qui sont cisaillés.

Les tranchées drainantes, elles, ne sont envisageables que pour une profondeur maximale de quatre mètres. Les parois drainantes, variantes des tranchées, demandent une technique de mise en oeuvre équivalente à celle des parois moulées et sont donc très chères et les éperons drainants ont une efficacité très limitée.

Dans le brevet FR-A- 737 965, a été envisagé de substituer aux drains subhorizontaux, quand leur forage présente trop de difficultés, des drains ou trous verticaux évacués par siphonnage. Les siphons évoqués se terminent en vue de l'amorçage par des soupapes permettant la sortie d'eau mais non la rentrée d'air, et l'amorçage, ou le réamorçage,nécessite le raccordement à un dispositif d'aspiration par pompe à eau ou à vide et, lorsque l'évacuation a atteint un certain degré, le siphon se désamorce automatiquement et devra être réactivé régulièrement (quotidiennement) par du personnel muni de pompes à main à postes fixes ou portatives, à moins qu'un dispositif de pompe motorisée ne soit installe à demeure pour fonctionner en permanence. Cette technique provoque une alternance de descentes et de remontées d'eau, ce qui va à l'encontre de la recherche de la stabilité même du terrain. Par ailleurs, les trous de drainage à siphonner pouvant se trouver dans des sites très variés, souvent difficiles d'accès, les besoins en matériel et en personnel d'intervention et de surveillance sont considérables, aussi revient ou souvent aux solutions évoquées plus haut, relativement moins dispendieuses malgré leur coût très élevé.

La présente invention vise à surmounter les inconvénients de l'état de la technique qui vient d'être commenté en proposant un dispositif de drainage par siphonnage, susceptible de fonctionner en permanence et de façon autonome sans risque de désamorçage, et ne nécessitant donc pas d'interventions répétées ni de surveillance systématique.

Les caractéristiques de l'invention font l'objet de la revendication 1 et certains aspects préférés celui des revendications dépendantes; certains avantages apparaitront à la lumière de la description qui suit et pour l'intelligence de laquelle on se référera aux dessins, dont :
- la figure 1 illustre en coupe très schématique le principe d'un dispositif de drain-siphon selon l'invention,
- la figure 2 montre en coupe et perspective un exemple de mise en oeuvre du dispositif selon l'invention pour le drainage en amont d'une route sur un site en dévers.

Dans ce qui suit, l'invention est exposée en prenant l'exemple du drainage du côté amont d'une route sur un site en dévers où le terrain est susceptible de glisser. Il est clair que cet exemple n'est nullement limitatif et que l'invention peut trouver son application dans bien d'autres cas,comme cela apparaitra clairement à l'homme du métier.

Le drain de la figure 1 est vertical, mais toute inclinaison de la verticale à l'horizontale est possible sans que le fonctionnement de principe en soit changé. Le drain est soit placé dans un forage préalable, soit battu, vibré ou lancé selon les techniques connues. Il est essentiellement constitué par un tube, par exemple en matériau plastique approprié à cette utilisation. Ce tube comporte sur la plus grande partie de sa longueur une partie 1 munie de perforations et formant crépine et représentant par sa fonction le drain proprement dit. A son extrémité inférieure, il est fermé et ses parois sont pleines pour former une cuvette ou réservoir 2. Il est en outre surmonté par une partie tubulaire à parois pleines 4 ouverte vers le haut. Cette partie supérieure 4 comporte en outre au moins un conduit latéral 5 et débouche en haut dans un regard de visite,fermé comme il est usuel,par un couvercle 7 formant avantageusement bouche à clé conventionnelle. Les eaux d'infiltration en provenance de la nappe aquifère amont 9 (figure 2) pénétrent le drain par la partie crépinée 1 et le remplissent jusqu'à un certain niveau supérieur au bord supérieur de la cuvette 2 en rabattant la nappe (référencée par 10 en aval).

Dans le tube, un tuyau de siphonnage 6 plonge en permanence par son extrémité inférieure 3 dans la cuvette 2, monte à l'intérieur du drain pour en ressortir par le conduit latéral 5 et, après une section intermédiaire éventuelle 11 qui peut être proche de l'horizontale, pour la traversée de route, redescendre vers un éxutoire à son extrémité 8 située en altitude au niveau du bord supérieur de la cuvette 2 pour que l'effet de siphon puisse jouer sans que cette cuvette 2 puisse être vidée par l'effet de siphon.

Compte tenu de la pression atmosphérique, des pertes de charge dans le tube de siphonnage 6, et autres phénomènes de cavitation et de dégazage, on veillera, pour un fonctionnement fiable, à ce que les différences d'altitude entre le point le plus haut du tube 11 et respectivement le niveau supérieur de la cuvette 2 et l'extrémité d'éxutoire 8, ou le niveau d'eau d'un puits ou bassin où se trouverait cette extrémité 8, n'excède pas 9 mètres.

De ce qui précède, il est clair que l'extrémité 3 du tube siphon 6 étant constamment immergée dans la cuvette 2 qui ne peut jamais se vider, le siphon ne peut en aucun cas se désamorcer de ce côté, même lorsque la nappe 9, 10 a été rabattue au niveau du bord supérieur de la cuvette 2, ou par exemple en période sèche, elle est tombée à un niveau inférieur. Dans ce cas, le siphon ne sera évidemment plus actif puisqu'il n'y aura plus d'eau à drainer, mais reprendra automatiquement son activité dès que de nouvelles infiltrations se produiront dans le drain et que le niveau d'eau aura tendance à y remonter.

Un problème d'entrée d'air dans le tube siphon 6 par son extrémité d'éxutoire 8 pouvant se poser , on évitera cet incident en donnant à cette extrémité 8 une forme relevée, par exemple en crosse comme représenté aux dessins. De même, cette extrémité 8, toujours placée en un site où la topographie permet d'assurer la dénivelée requise, comme évoqué plus haut, pourra être disposée dans un puits du type connu comme puits de trop-plein ou dans un puisard dont le niveau peut être éventuellement maintenu par pompage classique.

Comme déjà évoqué plus haut, des phénomènes de cavitation et de dégazage pourraient dans des conditions extrêmes, se produire dans le tube siphon 6 et engendrer des poches à la partie haute de celui-ci et nuire au bon fonctionnement. Ces phénomènes dépendent en grande partie de l'état de surface interne du tube siphon 6 et du débit de siphonnage. Aussi utilisera-t-on de préférence des tuyaux en matériaux plastiques, par exemple du type connu sous la dénomination RILSAN qui semblent donner d'excellents résultats.

En outre, selon le régime des eaux souterraines propre au sol, on pourra doubler ou tripler le siphon par des tubes montés en parallèle côte à côte mais de différents diamètres, l'un suppléant l'autre selon les circonstances locales et/ou momentanées.

Avantageusement, de plus, le ou les tubes siphons, depuis leur sortie du drain par le conduit latéral 5, c'est-à-dire dans la partie intermédiaire 11 et la partie descendante 12, seront abrités dans une gaine de protection elle-même protégée en tranchée par un calage au sable conventionnel. La profondeur d'enfouissement dans la tranchée, de même que la profondeur des conduits latéraux 5 ou de la sortie d'éxutoire 8 par rapport à la surface du sol, seront suffisantes pour constituer une garde au gel.

On notera que la technique qui vient d'être décrite permet de mettre en oeuvre les drains de façon isolée, ou en parallèle vers un éxutoire commun,éventuellement dans un puits de trop-plein, ou encore, en cascade, un drain amont étant siphonné dans un drain aval, ces montages pouvant être combinés de toute manière localement appropriée y compris en coopération avec des drains subhorizontaux classiques.

Comme déjà dit, on a toujours un niveau d'eau résiduel dans la cuvette 2, ce qui empêche le siphon de se désamorcer et le remet en débit dès que des infiltrations se présentent pour faire remonter ce niveau.

Pour le premier amorçage, trois solutions sont indiquées : on remplit le drain par apport d'eau jusqu'à une cote supérieure au point le plus haut du tube siphon 6, ou bien on procède à une aspiration par la sortie 8 du siphon, ou,de préférence, on injecte de l'eau à partir de la sortie 8, ce qui a l'avantage de chasser tout l'air présent dans le siphon.

Lorsque les drains siphons selon l'invention sont mis en place dans le terrain en période sèche, on peut les amorcer immédiatement par remplissage, comme déjà dit, et ils seront prêts à entrer en débit sans autre intervention,des que, en période humide, le niveau de la nappe sera remonté au-dessus de celui du bord supérieur des cuvettes 2, ce qui présente un avantage considérable par rapport à la technique de siphonnage classique.

## Revendications

1. Dispositif pour drainer les sols en profondeur par siphonnage de l'eau captée par des drains placés dans le terrain, chaque drain comprenant un tube muni de perforations dans sa partie médiane (1), à parois pleines et bouché à sa partie inférieure pour former une cuvette (2) et à parois pleines et ouvert à sa partie supérieure (4), cette partie supérieure (4) étant munie d'un conduit latéral (5), au moins un tuyau de siphonnage (6) plongeant en permanence par son extrémité inférieure (3) dans la cuvette (2), remontant à l'intérieur du tube (1) pour sortir par le conduit latéral (5) et redescendre (11, 12) vers un exutoire (8) situé,en altitude,au niveau du bord supérieur de la cuvette (2).

2. Dispositif selon la revendication 1, caractérisé par le fait que la partie supérieure (4) du drain est surmontée d'un couvercle formant regard de visite (7).

3. Dispositif selon la revendication 1 ou la revendication 2, caractérisé par le fait que l'extrémité d'exutoire (8) du tuyau de siphonnage (6, 11, 12) est relevée en forme de crosse.

4. Dispositif selon l'une quelconque des revendications 1 à 3, caractérisé par le fait que l'extrémité d'exutoire (8) du tuyau de siphonnage baigne dans un puisard ou puits de trop-plein.

5. Dispositif selon l'une quelconque des revendications 1 à 4, caractérisé par le fait que la différence d'altitude entre le point le plus haut du tuyau de siphonnage (6) et respectivement le bord supérieur de la cuvette (2) et la sortie d'exutoire (8) est au plus égale à 9 mètres.

6. Dispositif selon l'une quelconque des revendications 1 à 5, caractérisé par le fait que pour un même drain, il comporte plusieurs tuyaux de siphonnage (6) de diamètres différents.

7. Dispositif selon l'une quelconque des revendications 1 à 6, caractérisé par le fait que la partie du ou des tuyaux de siphonnage (11, 12) entre le conduit latéral (5) et la sortie d'exutoire (8) est abritée dans une gaine de protection.

## Claims

1. Device for draining soil in depth by siphoning the water collected by drains placed in the ground, characterized by the fact that each drain comprises a pipe with perforations in the middle (1), with solid walls and plugged at the bottom to form a bowl (2) and with solid walls and open at the top (4), this upper part (4) having a lateral conduit (5), at least one siphoning tube (6) permanently immersed by its lower end (3) in the bowl (2), re-ascending inside the pipe (1), emerging via the lateral conduit (5) and re-descending (11, 12) to an outlet (8) situated above the level of the upper edge of the bowl.

2. Device in accordance with claim 1, characterized by the fact that the upper part (4) of the drain is surmounted by a covering providing a peep-hole.

3. Device in accordance with claim 1 or claim 2, characterized by the fact that the outlet end (8) of the siphoning tube (6, 11, 12) is bent upwards in the form of a crook.

4. Device in accordance with any one of claims 1-3, characterized by the fact that the outlet (8) of the siphoning tube is immersed in a sump or overflow well.

5. Device in accordance with any one of claims 1-4, characterized by the fact that the difference in level between the highest point of the siphoning tube (6) on the one hand and the upper edge of the bowl (2) and the outlet (8) on the other is not more than 9 metres.

6. Device in accordance with any one of claims 1-5, characterized by the fact that it comprises a number of siphoning tubes (6) of different diameters for one and the same drain.

7. Device in accordance with any one of claims 1-6, characterized by the fact that the part of the siphoning tube or tubes (11, 12) which is situated between the lateral conduit (5) and the outlet (8) occupies a protected position in a guard cover.

## Patentansprüche

1. Vorrichtung zur Tiefenentwässerung von Erdboden durch Absaugen des durch im Gelände angeordnete Dräns aufgefangenen Wassers, dadurch gekennzeichnet, daß jeder Drän aus einem, Rohr besteht, das in seinem mittleren Abschnitt (1) Löcher aufweist, in seinem unteren Abschnitt dichte Wände aufweist und geschlossen ist, um ein Becken (2) zu bilden, und in seinem oberen Abschnitt (4) dichte Wände aufweist und offen ist, wobei dieser obere Abschnitt (4) mit einer seitlichen Leitung (5) versehen ist und mindestens ein Absaugrohr (6) auf Dauer sein unteres Ende (3) in das Becken (2) taucht, im Inneren des Rohres (1) aufsteigt, durch die seitliche Leitung (5) austritt und in Richtung eines Abflusses (8) absteigt (11, 12), der auf der Höhe des oberen Randes des Beckens (2) liegt.

2. Vorrichtung gemäß Patentanspruch 1, dadurch gekennzeichnet, daß der obere Abschnitt (4) des Dräns durch einen Deckel abgedeckt ist und so eine Wartungsöffnung bildet.

3. Vorrichtung gemäß Patentanspruch 1 oder Patentanspruch 2, dadurch gekennzeichnet, daß das Abflußende (8) des Absaugrohres (6, 11, 12) krückenförmig hochgebogen ist.

4. Vorrichtung gemäß irgendeinem der Patentansprüche 1 bis 3, dadurch gekennzeichnet, daß das Abflußende (8) des Absaugrohres in eine Abzugsgrube oder einen Überlaufschacht taucht.

5. Vorrichtung gemäß irgendeinem der Patentansprüche 1 bis 4, dadurch gekennzeichnet, daß der Höhenunterschied zwischen dem höchsten Punkt des Absaugrohres (6) und dem oberen Rand des Beckens (2) bzw. dem Abflußende (8) höchstens 9 Meter beträgt.

6. Vorrichtung gemäß irgendeinem der Patentansprüche 1 bis 5, dadurch gekennzeichnet, daß sie für einen und denselben Drän mehrere Absaugrohre (6) unterschiedlichen Durchmessers aufweist.

7. Vorrichtung gemäß irgendeinem der Patentansprüche 1 bis 6, dadurch gekennzeichnet, daß der Abschnitt des oder der Dräns (11, 12) zwischen der seitlichen Leitung (5) und dem Abflußende (8) durch ein Schutzhüllrohr geschützt wird.
